# EUROPÄISCHE PATENTSCHRIFT

(11) **EP 1 193 798 B1**
(45) Veröffentlichungstag und Bekanntmachung des Hinweises auf die Patenterteilung: **11.08.2004**
(21) Anmeldenummer: 01121054.9
(22) Anmeldetag: 03.09.2001
(51) Int. Cl.: H01R 4/24

(54) **Leiteranschlusselement**
Conductor connecting element
Elément de connexion pour des conducteurs

(30) Priorität: 29.09.2000 DE 10048298
(43) Veröffentlichungstag der Anmeldung: 03.04.2002
(73) Patentinhaber: HARTING Electric GmbH & Co. KG, 32339 Espelkamp (DE)
(72) Erfinder: Olejarz, Klaus, 32584 Löhne (DE); Schmidt, Martin, 32312 Lübbecke (DE)

(56) Entgegenhaltungen:
- EP-A- 0 519 196
- US-A- 4 340 270
- US-A- 4 764 125

## Beschreibung

Die Erfindung betrifft ein Leiteranschlußelement zum Anschluß elektrischer Leiter, insbesondere für Leiter mit großen Leitungsquerschnitten, wobei ein Anschlußkörper vorgesehen ist, in dem eine U-förmige Leiteraufnahmekammer ausgebildet ist, wobei im Anschlußkörper eine Gewindebohrung vorgesehen ist, in die eine Klemmschraube einschraubbar ist, und der Anschlußkörper mit mindestens einer Schneidklemme versehen ist, und wobei ein in die Leiteraufnahmekammer eingelegter elektrischer Leiter beim Einschrauben der Klemmschraube durch diese weiter in Richtung der Schneidklemme in die Leiteraufnahmekammer derart gedrückt wird, dass die Schneidklemme die Ummantelung des elektrischen Leiters durchtrennt und der Leiter mit der Schneidklemme elektrisch kontaktiert.

Ein derartiges Leiteranschlußelement dient zur lösbaren, schnell und einfach auszuführenden Verbindung von elektrischen Leitern mit elektrischen Schneidktemmkontakten.

Aus der gattungsbildenden US-A-4764125, die als nächstliegender Stand der Technik anzusehen ist, ist ein zweiteiliger Kabelanschlussblock für elektrische Leiter bekannt, bestehend aus einem unteren isolierenden Anschlusselement, in dem mit Schneidklemmen versehene Kontaktelemente fixiert sind, sowie einer entsprechend geformten, isolierenden oberen Abdeckhaube, die in dem Kabelanschlussblock in einer Kammer verschiebbar geführt ist. Der elektrische Leiter wird in eine Aufnahmeöffnung in der Abdeckhaube eingeschoben und zusammen mit der Abdeckhaube mittels einer Verschraubung auf das untere Anschlusselement geschraubt.

Dabei wird der elektrische Leiter in die Schneidklemmen des Kontaktelementes gepresst.

Aus der EP 554 810 A2 ist ein elektrischer Steckverbinder zum Anschluß von isolierten elektrischen Leitern bekannt, bei dem die elektrischen Leiter in 2-fach umgelenkten Bohrungen eines Leiterführungselementes geschoben werden und innerhalb der Umlenkung mittels Schneidklemmen kontaktiert werden.

Ungünstig wirkt sich bei den bekannten Verbindungen mit Schneidklemmen aus, daß einfache Schneidklemmkontakte auf Grund der kleinen Berührungsflächen zwischen den elektrischen Leitern und den schmalen Kontaktschneiden nur begrenzte Stromstärken übertragen können.

Der Erfindung liegt daher die Aufgabe zugrunde, ein Leiteranschlußelement der eingangs genannten Art dahingehend auszubilden, mit dem eine einfache Montage und Verbindung von elektrischen Leitern ermöglicht wird, wobei auch hohe Ströme übertragen werden können.

Diese Aufgabe wird dadurch gelöst, dass das Leiteranschlußelement als doppelseitiges Anschlußelement ausgebildet ist, wobei der einstückige Anschlußkörper aus zwei gegenüberliegenden, U-förmigen Leiteraufnahmekammern gebildet ist, die für die Aufnahme jeweils eines elektrischen Leiters vorgesehen sind, und dass die Gewindebohrung in einer Anformung des Anschlußkörpers vorgesehen ist, die sich über der Leiteraufnahmekammer erstreckt.

Vorteilhafte Ausgestaltungen der Erfindung sind in den Ansprüchen 2-10 angegeben.

Die mit der Erfindung erzielten Vorteile bestehen insbesondere darin, daß ein Leiteranschlußelement mit einer doppelt ausgeführten Schneidklemmenanordnung mit wesentlich höheren Stromstärken beaufschlagt werden kann, wobei die Schneidklemmen symmetrisch zur mittig dazwischen angeordneten Klemmschraube angeordnet sind.
Weiterhin ist durch eine Schneidklemmkontaktierung eine sichere elektrische Kontaktierung gewährleistet, die auch bei größeren Kabelquerschnitten nur geringe Betätigungskräfte erfordert.
Aufgrund der offenen Bauweise des Leiteranschlußelementes, bei der die Kontaktierungsstelle direkt eingesehen werden kann, ist zudem eine einfache visuelle Kontrolle über den Kontaktierungszustand zwischen Schneidklemme und elektrischem Leiter von Vorteil.
Eine vorteilhafte Weiterbildung der Erfindung ergibt sich durch den Einsatz einer Klemmschraube mit einem sich nicht drehenden Druckstück, welches den elektrischen Leiter in die Schneidklemmen drückt, wobei die sonst noch zusätzlich auftretenden Reibungskräfte auf die Ummantelung des elektrischen Leiters durch die sich drehende Klemmschraube vermieden werden.

Ein Ausführungsbeispiel der Erfindung ist in der Zeichnung dargestellt und wird im folgenden näher erläutert. Es zeigen:
- Fig. 1a: eine perspektivische Sicht eines Leiteranschlußelementes mit Schneidklemmen,
- Fig. 1b: eine perspektivische Sicht eines Trägerkörpers eines Leiteranschlußelementes,
- Fig. 1c: einen Schnitt durch ein Leiteranschlußelement mit einem elektrischen Leiter,
- Fig.2: eine perspektivische Ansicht eines Leiteranschlußelementes mit Doppelschneidklemmen,
- Fig. 3: eine perspektivische Ansicht eines Leiteranschlußelementes mit einer integrierten Schneidklemme,
- Fig. 4: eine perspektivische Ansicht eines Leiteranschlußelementes mit einer mittig angeordneten Schneidklemme,
- Fig. 5: eine perspektivische Ansicht eines Leiteranschlußelementes mit einer aussermittig angeordneten Schneidklemme,
- Fig. 6: eine perspektivische Ansicht eines Leiteranschlußelementes mit einer mit einem Druckstück versehenen Klemmschraube, und
- Fig. 7: eine perspektivische Ansicht eines Leiteranschlußelementes mit einem Druckdeckel.

In der Fig.1a ist in einer perspektivischen Ansicht ein elektrisch leitendes Leiteranschlußelement 1 mit Schneidklemmkontakten 20, die in einem Anschlußkörper 10 verrastet sind, als doppelter oder zweiseitiger Leiteranschluß gezeigt, wobei die obere Hälfte mit einem Schraubanschluß versehen ist, während die untere Hälfte in diesem Beispiel nur mit einem offenen Schneidklemmanschluß versehen ist.
Das Leiteranschlußelement kann in unterschiedlichen Varianten für den zweiten (hier unteren) Anschluß auch für eine Stromschiene, als Crimpanschluß, als einfacher Schraubanschluß oder zum Einlöten vorgesehen sein.
Der Anschlußkörper 10 wird durch zwei mittig miteinander verbundene Schenkel 13 und 14 gebildet, wobei durch die Schenkel und einer rechtwinklig am Schenkel 13 angefügten Anformung 15 eine Leiteraufnahmekammer 12 gebildet wird, in die ein elektrischer Leiter 9 durch eine Öffnung 17 einfügbar ist.

In dem Beispiel der Fig. 1b ist der H-förmig ausgebildeter Anschlußkörper 10 gezeigt, wobei in der Anformung 15 eine zentrische Gewindebohrung 16 angeordnet ist.
Weiterhin ist jeweils in den Schmalseiten der Schenkel eine vertiefte Ausnehmung 19 vorgesehen, die einen mittigen Zapfen 26 im Verbindungsbereich der beiden Schenkel aufweist. In diese Ausnehmungen ist je eine Schneidklemme 20 mit einer entsprechenden Bohrung 25 für den Zapfen 26 klemmend einfügbar.
Die inneren verrundeten Konturen der Leiteraufnahmekammer 12 sind an die runde Form der elektrischen Leiter 9 angepasst, während die Außenkontur eine längliche, rechtwinklig ausgeführte Form des Anschlußkörpers aufweist.
In die zentrische Gewindebohrung 16 der Anformung 15 ist in, wie in der Fig. 1a gezeigt, eine Klemmschraube 3 eingeschraubt, die im Bereich der Leiteraufnahmekammer mittels einer aufgerasteten Kunststoffhülse 4 unverlierbar gehalten wird.

Je nach Drehrichtung der Klemmschraube 3 wird das Ende der Kunststoffhülse 4 höher oder tiefer in der Leiteraufnahmekammer 12 bewegt.
Beidseitig der Klemmschraube sind zwei einzelne Schneidklemmen 20 mittels an deren seitlichen Außenkanten angeformten rechteckigen Rastnasen 24, die in die Ausnehmungen 19 eingreifen, im Trägerkörper 10 verrastet.
Das komplette Leiteranschlußelement 1 wird zur weiteren Verwendung in eine entsprechend geformte Ausnehmung eines hier nicht gezeigten isolierenden Trägergehäuses eingesetzt, wobei mehrere Leiteranschlußelemente in einem Trägergehäuse aneinanderreihbar sind.
Zur Kontaktierung eines Leiteranschlußelementes 1 mit einem elektrischen Leiter wird der elektrische Leiter in die Öffnung 17 in die Leiteraufnahmekammer 12 in den Bereich zwischen die Schneidklemmen 20 geschoben. Anschließend wird die Klemmschraube 3 mit einem entsprechenden Werkzeug in Richtung der Schneidklemmen gedreht, so dass der elektrische Leiter 9 zwischen die Schneidklemmen 20 beidseitig der Klemmschraube gepreßt wird, wobei die Ummantelung des Leiters jeweils durch die beiden Schneidklemmen zerschnitten wird und ein doppelter elektrischer Kontakt zwischen Leiter und Schneidklemmen sicher gestellt ist, so dass auch hohe Ströme über diese Kontaktierung geleitet werden können.

In der Fig. 1c ist in einem Längsschnitt durch ein Leiteranschlußelement 1 gezeigt, wie ein elektrischer Leiter 9 von der Klemmschraube 3 in die Schneiden von zwei Schneidklemmen 20 gedrückt wird.

In einer Variante zu der Fig. 1a ist in der Fig. 2 ein ansonsten baugleiches Leiteranschlußelement gezeigt, bei dem jedoch zwei Schneidklemmen mittels eines brückenartigen Steges 23 zu einer einstückigen doppelten Schneidklemme 21 miteinander verbunden sind.
Beidseitig des Steges sind die Schneidklemmen U-förmig abgebogen und in entsprechende Ausnehmungen 19 auf den Anschlußkörper 10 des Leiteranschlußelementes aufgerastet.

In der Fig. 3 ist ein Leiteranschlußelement gezeigt, das vorzugsweise eine mittig zur Klemmschraube 3 angeordnete Schneidklemme 22 aufweist. Dabei ist die Schneidklemme aus dem Material des Anschlußkörpers 10 herausgearbeitet.

In einer Variante von Fig. 3 ist in der Fig. 4 ein Leiteranschlußelement gezeigt, das ebenfalls eine mittig zur Klemmschraube 3 angeordnete Schneidklemme aufweist, die jedoch als separate Schneidklemme 20 durch einen mittigen Schlitz 18 zentral in den Anschlußkörper 10 eingefügt ist.

In einer Variante zur Fig. 4 ist in der Fig. 5 ein Leiteranschlußelement gezeigt, dessen Schneidklemme eine außermittige Lage zur Klemmschraube 3 aufweist, wobei die Schneidklemme 20 ebenfalls in einen Schlitz 18 im Anschlußkörper 10 des Leiteranschlußelementes eingefügt ist.

Die Fig. 6 zeigt ein Leiteranschlußelement, bei dem wie in der Fig. 1 zwei einzelne Schneidklemmen 20 vorgesehen sind, wobei jedoch die Klemmschraube 3 eine Variante aufweist.
Unterhalb des Klemmschraubenendes in der Leiteraufnahmekammer 12, ist ein rechteckiges Druckstück 5 vorgesehen, daß vorzugsweise mittels einer nietähnlichen Befestigung drehbar an das Ende der Klemmschraube 3 angefügt ist.
Durch die Anlage eines Teiles des Druckstückes an die innere Wand des Schenkels 13 bleibt das Druckstück unabhängig von der Drehung der Klemmschraube - abgesehen von einer vertikalen Verschiebung - in der vorgesehenen Position.
Weiterhin weist das Druckstück 5 an der der Öffnung 17 des Anschlußkörpers 10 zugewandten Seite eine untere Schräge auf, um ein Einfügen eines elektrischen Leiters in die Leiteraufnahmekammer 12 zu den Schneidklemmen 20 zu erleichtern.
Darüberhinaus sind an den beiden Seiten des Druckstückes, die zu den Schneidklemmen weisen, Nasen 6 angeformt, die mit zunehmendem Einpressen des elektrischen Leiters in die Schneidklemmen 20, in den Schlitzen zwischen den Schneidklemmen geführt werden, womit eine zusätzliche Verdrehsicherung erreicht wird.
Durch den Einsatz des nicht mitdrehenden Druckstückes 5 wird weiterhin die Reibung der Klemmschraube 3 bei der Drehung auf die Ummmantelung vermieden und gleichzeitig der Andruck auf eine größere Fläche des elektrischen Leiters verteilt.

In der Fig. 7 ist eine weitere Variante des Leiteranschlußelementes gezeigt, bei der die Klemmschraube 7 in eine Gewindebohrung 16 eines vergrößert ausgebildeten Schenkels 13 des Trägerkörpers 11 geschraubt wird, wobei mit der Klemmschraube ein Druckdeckel 8 auf einen zwischen den Schneidklemmen 20 angeordneten elektrischen Leiter (9) abgesenkt wird und den Leiter zwischen die Schneiden preßt.

## Patentansprüche

1. Leiteranschlußelement zum Anschluß elektrischer Leiter (9), insbesondere Leiteranschlusselement (1) für Leiter mit großen Leitungsquerschnitten, wobei ein Anschlußkörper (10, 11) vorgesehen ist, in dem eine U-förmige Leiteraufnahmekammer (12) ausgebildet ist, wobei im Anschlußkörper eine Gewindebohrung (16) vorgesehen ist, in die eine Klemmschraube (3, 7) einschraubbar ist, und der Anschlußkörper mit mindestens einer Schneidklemme (20) versehen ist, und wobei ein in die Leiteraufnahmekammer (12) eingelegter elektrischer Leiter (9) beim Einschrauben der Klemmschraube (3, 7) durch diese weiter in Richtung der Schneidklemme 20 in die Leiteraufnahmekammer derart gedrückt wird, dass die Schneidklemme (20) die Ummantelung des elektrischen Leiters (9) durchtrennt und der Leiter mit der Schneidklemme elektrisch kontaktiert, **dadurch gekennzeichnet,**
**dass** das Leiteranschlußelement (1) als doppelseitiges Anschlußelement ausgebildet ist, wobei der einstückige Anschlußkörper (10, 11) aus zwei gegenüberliegenden, U-förmigen Leiteraufnahmekammern (12) gebildet ist die für die Aufnahme jeweils eines elektrischen Leiters (9) vorgesehen sind, und
**dass** die Gewindebohrung (16) in einer Anformung (15) des Anschlußkörpers (10) vorgesehen ist, die sich über der Leiteraufnahmekammer (12) erstreckt.

2. Leiteranschlußelement nach Anspruch 1, **dadurch gekennzeichnet,**
**dass** die Schneidklemme (20) in der Leiteraufnahmekammer (12) mittig zur Klemmschraube (3) angeordnet ist.

3. Leiteranschlußelement nach Anspruch 1, **dadurch gekennzeichnet,**
**dass** die Schneidklemme (20) in der Leiteraufnahmekammer (12) außermittig, seitlich neben der Klemmschraube (3) angeordnet ist.

4. Leiteranschlußelement nach Anspruch 1, **dadurch gekennzeichnet,**
**dass** jeweils eine Schneidklemme (20) an den Seitenöffnungen der Leiteraufnahmekammer (12) angeordnet ist.

5. Leiteranschlußelement nach Anspruch 1, **dadurch gekennzeichnet,**
**dass** zwei Schneidklemmen, mittels eines Steges (23) einstückig miteinander verbunden sind und als U-förmig gebogene Doppelschneidklemme (21) am Trägerkörper (10) in Ausnehmungen (19) verrastbar ist.

6. Leiteranschlußelement nach einem oder mehreren der vorstehenden Ansprüche, **dadurch gekennzeichnet,**
**dass** die Schneidklemme (20) an ihren Längsseiten angeformte Rastnasen (24) aufweist, die in Ausnehmungen (19) am Anschlußkörper (10, 11) einfügbar sind, und
**dass** die Schneidklemme (20) eine zentrale Öffnung (25) für einen Zapfen (26) am Anschlußkörper (10) aufweist, mit dem die Schneidklemme gehalten ist.

7. Leiteranschlußelement nach einem oder mehreren der vorstehenden Ansprüche , **dadurch gekennzeichnet,**
**dass** der Anschlußkörper (10) mindestens einen Schlitz (18) längs durch die Schenkel (13,14) aufweist, in den die Schneidklemme (20) in die Leiteraufnahmekammer (12) einfügbar ist.

8. Leiteranschlußelement nach einem oder mehreren der vorstehenden Ansprüche, **dadurch gekennzeichnet,**
**dass** der Anschlußkörper (10) und die Schneidklemme (22) einstückig ausgebildet sind.

9. Leiteranschlußelement nach einem oder mehreren der vorstehenden Ansprüche **dadurch gekennzeichnet,**
**dass** die Klemmschraube (3) an ihrem vorderen Ende mit einem in Richtung zur Leiterkammer (12) weisenden, drehbar gehaltenen Druckstück (5) versehen ist, wobei an dem Druckstück seitlich herausragende Nasen (6) vorgesehen sind, die in die Schlitze der Schneidklemmen (20, 21) hineinragen.

10. Leiteranschlußelement nach einem oder mehreren der vorstehenden Ansprüche, **dadurch gekennzeichnet,**
**dass** in der Gewindebohrung (16) im Schenkel (13) des Anschlußkörpers (11) eine Klemmschraube (7) eingeschraubt ist,
**dass** ein Druckdeckel (8) vorgesehen ist, der sich über die Leiteraufnahmekammer (12) erstreckt, und
**dass** beim Einschrauben der Klemmschraube (7) in Richtung auf die Schneidklemmen (20) der Druckdeckel (8) den elektrischen Leiter (9) in die Schneidklemmen (20, 21, 22) drückt.

## Claims

1. A conductor connecting element for connecting electric conductors (9), particularly a conductor connecting element (1) for conductors with large cross sections, comprising a connector body (10, 11) in which a U-shaped conductor receptacle chamber (12) is arranged, wherein a clamping screw (3, 7) can be screwed into a threaded bore (16) provided in the connector body and the connector body is provided with at least one insulation displacement termination (20), and wherein a clamping screw (3, 7) being screwed into the threaded bore presses an electric conductor (9) that is inserted into the conductor receptacle chamber (12) in the direction of the insulation displacement termination in such a way that the insulation displacement termination (20) severs the covering of the electric conductor (9) and the conductor comes in electric contact with the insulation displacement termination, **characterized in that** the conductor connecting element (1) is realized in the form of a double-sided connecting element, wherein the one-piece connector body (10, 11) contains two oppositely arranged U-shaped conductor receptacle chambers (12) that are respectively intended for receiving one electric conductor (9), and **in that** the threaded bore (16) is provided in a section (15) that is integrally formed onto the connector body (10) and extends above the conductor receptacle chamber (12).

2. The conductor connecting element according to Claim 1, **characterized in that** the insulation displacement termination (20) is arranged in the conductor receptacle chamber (12) centrically referred to the clamping screw (3).

3. The conductor connecting element according to Claim 1, **characterized in that** the insulation displacement termination (20) is arranged in the conductor receptacle chamber (12) eccentrically, namely laterally adjacent to the clamping screw (3).

4. The conductor connecting element according to Claim 1, **characterized in that** one respective insulation displacement termination (20) is arranged on the lateral openings of the conductor receptacle chamber (12).

5. The conductor connecting element according to Claim 1, **characterized in that** two insulation displacement terminations are integrally connected to one another by means of a web (23) and can be snapped into recesses (19) in the connector body (10) in the form of a U-shaped double insulation displacement termination (21).

6. The conductor connecting element according to at least one of the preceding claims, **characterized in that** the longitudinal sides of the insulation displacement termination (20) contain integral snap-in tabs (24) that can be inserted into recesses (19) of the connector body (10, 11), and **in that** the insulation displacement termination (20) contains a central opening (25) for a pin (26) that is arranged on the connector body (10) and serves for holding the insulation displacement termination.

7. The conductor connecting element according to at least one of the preceding claims, **characterized in that** the connector body (10) contains at least one slot (18) that longitudinally extends through the limbs (13, 14) and into the conductor receptacle chamber (12) of which the insulation displacement termination (20) can be inserted.

8. The conductor connecting element according to at least one of the preceding claims, **characterized in that** the connector body (10) and the insulation displacement termination (22) are realized in one piece.

9. The conductor connecting element according to at least one of the preceding claims, **characterized in that** the front end of the clamping screw (3) contains a rotatably held pressing element (5) that points in the direction of the conductor chamber (12) and contains laterally projecting tabs (6) that protrude into the slots of the insulation displacement terminations (20, 21).

10. The conductor connecting element according to at least one of the preceding claims, **characterized in that** a clamping screw (7) is screwed into the threaded bore (16) in the limb (13) of the connector body (11), **in that** a pressure-exerting cover (8) is provided which extends over the conductor receptacle chamber (12), and **in that** a clamping screw (7) being screwed into the threaded bore in the direction of the insulation displacement terminations (20) causes the pressure-exerting cover (8) to press the electric conductor (9) into the insulation displacement terminations (20, 21, 22).

## Revendications

1. Elément de connexion pour conducteurs, destiné à raccorder des conducteurs électriques (9), notamment élément de connexion pour conducteurs (1) destiné à des conducteurs de grandes sections transversales, un corps de connexion (10, 11) dans lequel est conçu un logement pour conducteurs en forme du U (12) étant prévu, un taraudage (16) dans lequel une vis de serrage (3, 7) peut être vissée étant prévu dans le corps de connexion et le corps de connexion étant muni d'au moins une borne auto-dénudante (20) et lors du vissage de la vis de serrage (3, 7), un conducteur électrique (9) inséré dans le logement pour conducteurs (12) étant poussé par celle-ci plus avant dans le logement pour conducteurs, en direction de la borne auto-dénudante (20), pour que la borne auto-dénudante (20) sectionne l'isolation du conducteur électrique (9) et que le conducteur entre en contact électrique avec la borne auto-dénudante, **caractérisé en ce que** l'élément de connexion pour conducteurs (1) est conçu sous forme d'élément de connexion biface, le corps de connexion monobloc (10, 11) étant constitué de deux logements pour conducteurs en forme de U (12), qui sont prévus pour loger un conducteur électrique (9) chacun, et **en ce que** le taraudage (16) est prévu dans un élément formé (15) sur le corps de connexion (10) qui s'étend au-dessus du logement pour conducteur (12).

2. Elément de connexion pour conducteurs selon la revendication 1, **caractérisé en ce qu'**à l'intérieur du logement pour conducteurs (12), la borne auto-dénudante (20) est située au centre de la vis de serrage (3).

3. Elément de connexion pour conducteurs selon la revendication 1, **caractérisé en ce qu'**à l'intérieur du logement pour conducteurs (12), la borne auto-dénudante (20) est située de façon excentrée, latéralement à côté de la vis de serrage (3).

4. Elément de connexion pour conducteurs selon la revendication 1, **caractérisé en ce qu'**une borne auto-dénudante (20) est respectivement disposée sur les orifices latéraux du logement pour conducteurs (12).

5. Elément de connexion pour conducteurs selon la revendication 1, **caractérisé en ce que** deux bornes auto-dénudantes sont reliées entre elles en monobloc par l'intermédiaire d'une barrette (23) et peuvent s'encliqueter sous forme d'une double borne auto-dénudante (21) courbée en forme de U dans des creux (19) ménagés dans le corps de support (10).

6. Elément de connexion pour conducteurs selon l'une ou plusieurs des revendications précédentes, **caractérisé en ce que** la borne auto-dénudante (20) présente des tenons (24) moulés sur ses côtés longitudinaux, qui sont insérables dans des creux (19) ménagés dans le corps de connexion (10, 11) et **en ce que** la borne auto-dénudante (20) est munie d'un orifice central (25) pour un tenon (26) sur le corps de connexion (10), à l'aide duquel la borne auto-dénudante est maintenue.

7. Elément de connexion pour conducteurs selon l'une quelconque ou plusieurs des revendications précédentes, **caractérisé en ce que** le corps de connexion (10) est muni d'au moins une fente (18) traversant longitudinalement les branches (13, 14), à travers laquelle la borne auto-dénudante (20) est insérable dans le logement pour conducteurs (12).

8. Elément de connexion pour conducteurs selon l'une quelconque ou plusieurs des revendications précédentes, **caractérisé en ce que** le corps de connexion (10) et le borne auto-dénudante (22) sont conçus en monobloc.

9. Elément de connexion pour conducteurs selon l'une quelconque ou plusieurs des revendications précédentes, **caractérisé en ce que** sur son extrémité antérieure, la borne auto-dénudante (3) est munie d'un élément de pression (5) dirigé vers le logement pour conducteurs (12) et maintenu de façon rotative, des tenons (6) saillant latéralement et qui saisissent dans les fentes des bornes auto-dénudantes (21, 21) étant prévus sur l'élément de pression (5).

10. Elément de connexion pour conducteurs selon l'une quelconque ou plusieurs des revendications précédentes, **caractérisé en ce qu'**une vis de serrage (7) est vissée dans le taraudage (16) de la branche (13) du corps de connexion (11), **en ce qu'**un couvercle de pression (8) qui s'étend au-dessus du logement pour conducteurs (12) est prévu et **en ce que** lors du vissage de la vis de serrage (7) en direction des bornes auto-dénudantes (20), le couvercle de pression (8) pousse le conducteur électrique (9) dans les bornes auto-dénudantes (20, 21, 22).
